# EUROPÄISCHE PATENTANMELDUNG

(11) **EP 0 383 082 A2**
(43) Veröffentlichungstag der Anmeldung: **22.08.1990**
(21) Anmeldenummer: 90101667.5
(22) Anmeldetag: 27.01.1990
(51) Int. Cl.: B65H 75/24, B65H 16/06, B65H 18/04

(54) **Spannkopf**

(30) Priorität: 16.02.1989 DE 8901816 U
(71) Anmelder: Tidland GmbH, D-4422 Ahaus (DE)
(72) Erfinder: Chlupsa, Otto, D-6050 Langen (DE)
(74) Vertreter: Gudel, Diether, Dr.

(57) **Zusammenfassung**

Beschrieben wird ein Spannkopf mit Expansionskeilen (3), die über ein Betätigungselement (9) in radialer Richtig gespannt werden. Zum Nachspannen werden die Expansionskeile (3) über eine Tangentialkraft gekippt.

## Beschreibung

Die Erfindung betrifft einen Spannkopf zum Spannen einer mit einer Warenbahn bewickelten Hülse mit einem zylinderförmigen Tragkörper mit mehreren über den Umfang des Tragkörpers winkelig verteilt angeordneten, von außen zugänglichen Nuten, die sich im wesentlichen in axialer und in radialer Richtung des Tragkörpers über einen wesentlichen Teil der Länge des Tragkörpers erstrecken und in die Expansionskeile eingesetzt sind, an deren radial nach innen liegenden Flächen zur Achse des Tragkörpers geneigte Stufen vorgesehen sind, an denen entsprechend geneigte Betätigungsflächen anliegen derart, daß, ausgehend von einer nicht aktivierten Lage, bei einer axialen Verschiebung der Expansionskeile relativ zu dem Tragkörper die Expansionskeile
über den Umfang des Tragkörpers nach außen verschoben werden und dadurch direkt oder indirekt die auf den betreffenden Spannkopf aufgeschobene Hülse an ihrem einen Ende spannen bzw. bei einer Relativverschiebung dieser Teile in entgegengesetzter Axialrichtung die Expansionskeile über Federkraft in ihre Nuten zurückfahren und dadurch die gespannte Hülse freigeben, vorzugsweise mit außen an den Expansionskeilen anliegenden Spannlamellen, abermals vorzugsweise mit aufgerauhten Außenflächen zur Anlage an der Innenseite der Hülse.

Mit einem Spannkopfpaar, bestehend aus derartigen Spannköpfen werden an achslosen Abwickelständern, insbesondere aus Pappmaterial, Stahl oder auch Kunststoffmaterial bestehende Rollen mit Hülsen gespannt, die mit Warenbahnen der Papier- und Folienindustrie, aber auch der Textilindustrie u.s.f. bewickelt sind.

Ein Spannkopf mit den vorstehend genannten Merkmalen ist bekannt. Er hat sich an und für sich bewährt, weil durch eine entsprechende Axialverschiebung des Betätigungselements eine gut definierte Spannkraft auf die zu spannende Hülse aufgebracht werden kann.

Moderne Wickelmaschinen arbeiten allerdings mit einer immer höheren Geschwindigkeit und es müssen auch immer schwerere, mit Warenbahnen bewickelte Hülsen behandelt werden. Insbesondere beim Anfahren und Bremsen derartiger Hülsen können daher mit herkömmlichen Spannköpfen Probleme auftreten, weil nämlich die vom Spannkopf auf die Hülse ausgeübten Haltekräfte hier nicht mehr ausreichen, um die Brems- bzw. Beschleunigungskräfte zwischen der bewickelten Hülse und dem Spannkopf aufzunehmen. Diese Probleme treten auch auf, wenn die Expansionskeile nicht direkt in die Hülse eingreifen, sondern über die erwähnten Spannlamellen, die mit einer vielfach vergrößerten Fläche an der Hülse anliegen und die daher entsprechend höhere Reibungskräfte zwischen der Hülse und dem Spannkopf erzeugen, insbesondere wenn die Spannlamellen an ihren Außenseiten gerändelt oder geriffelt sind, d.h. aufgerauht sind. Insbesondere bei einem Schnellstopp einer mit Hilfe eines derartigen bekannten Spannkopfes aufgespannten Warenbahn kann es hierbei also zu Beschädigungen der Hülse kommen bzw. die Warenbahn wird nicht schnell genug abgebremst.

Der Erfindung liegt daher die Aufgabe zugrunde, einen Spannkopf mit den eingangs genannten Merkmalen vorzuschlagen, der bei einer einfachen Konstruktion sich durch eine fühlbar erhöhte Spannkraft auszeichnet.

Zur Lösung dieser Aufgabe ist die Erfindung dadurch gekennzeichnet, daß die Expansionskeile in den Nuten mit seitlichem Spiel gehalten sind derart, daß bei Einwirken einer Kraft mit einer tangentialen Kraftkomponente außen auf die Expansionskeile diese in ihren Nuten verschwenkt werden derart, daß die Expansionskeile weiter aus ihren Nuten vorstehen und dadurch eine zusätzliche Spannkraft auf die Hülse ausgeübt wird.

Der erfindungsgemäße Spannkopf zeichnet sich somit durch eine zweistufig aufgebrachte Spannkraft aus: In herkömmlicher Art und Weise werden die Expansionskeile durch Betätigung eines Betätigungselements nach außen gefahren, wobei die Hülse selbsttätig zentriert und in einer ersten Stufe gespannt wird. Treten die erwähnten Kräfte mit tangentialer Komponente auf, d.h. Brems- oder Anlaufkräfte, so wird durch das dann bewirkte Verschwenken oder Kippen der Expansionskeile in ihren entsprechend geformten Nuten erreicht, daß die Expansionskeile um einen zusätzlichen Abstand aus den Nuten heraustreten, wodurch die Expansionskraft entsprechend erhöht wird. Diese zweite Stufe erfolgt also genau dann, wenn man eine erhöhte Anpreßkraft oder Spannkraft benötigt, nämlich beim Anfahren oder Abbremsen der Rolle, und zwar selbsttätig, d.h. ohne daß ein gesonderter Antrieb hierzu ausgelöst werden müßte, weil dies Kippen der Expansionskeile allein durch die betreffende Kraftkomponente erfolgt. Mit dieser Konzeption stellt sich der erfindungsgemäße Spannkopf selbsttätig auf jedes verlangte Drehmoment ein und es erfolgt ein selbsttätiges Nachspannen.

Die Ansprüche 2 bis 5 sind auf bevorzugte Profilierungen der Nuten gerichtet, mit denen die Erfindungsaufgabe gelöst werden kann. Dasselbe gilt für die Profilierung der Expansionskeile nach Anspruch 7. Die in Anspruch 8 angesprochene Abrundung der unteren Kanten der Expansionskeile wirkt insbesondere im Sinne einer Materialschonung im Bereich dieser abgerundeten Kanten und der den Kanten gegenüber liegenden Bereiche der Nuten.

Wenn nach Patentanspruch 6 die Nuten seitlich eines durch den Tragkörper gehenden gedachten Achskreuzes angeordnet sind, wie dies bevorzugt wird, so wird dadurch bei einem gegebenen Schwenkwinkel der Expansionskeile das Heraustreten der Expansionskeile aus den Nuten abermals vergrößert, wie sich anhand geometrischer Überlegungen ergibt.

Allgemein kann gesagt werden, daß man die Form der Nuten bzw. der Expansionskeile den jeweiligen Gegebenheiten anpassen wird. Wenn beide Wände der Nuten geneigt sind und/oder parallel zueinander verlaufen, so kann man in beiden Drehrichtungen die Expansionskeile in der zweiten Expansionsstufe aktivieren. Ist nur eine der Wände geneigt, so ist dies nur in einer der beiden Drehrichtungen möglich. Entsprechendes gilt für die Form der Expansionskeile. In der allgemeinsten Form sind diese plattenförmig und in einer der beiden Endstellungen schräg in den Nuten angeordnet. Bevorzugt wird aber, wie erwähnt, ein im wesentlichen viereckiger Querschnitt der Expansionskeile derart, daß die Diagonale der Expansionskeile das Herausschwenken im Rahmen der zweiten Expansionsstufe bewirkt. Die Nuten können sich, ausgehend vom Nutengrund, auch zunächst winkelig öffnen und dann parallel zueinander verlaufen.

Es sei erwähnt, daß durch Drehmomente aktivierte Spannköpfe ebenfalls zum Stand der Technik gehören. Diese bestehen im wesentlichen aus einem Tragkörper mit quadratischem Querschnitt, wobei in axialer Richtung verlaufende Rollen auf den Außenseiten des Quadrats aufliegen und an diesen Rollen wiederum liegen die Spannlamellen an. Bei Auftreten einer Kraft mit tangentialer Kraftkomponente wandern die Rollen auf ihren Flächen und drücken dadurch die Spannlamellen nach außen. Diese bekannten Spannköpfe haben aber keine erste Expansionsstufe, wie eingangs geschildert. Sie haben den weiteren wesentlichen Nachteil, daß sie sich im expandierten Zustand selbst blockieren. Sie können dann nur unter Anwendung brachialer Gewalt, beispielsweise durch kräftige Hammerschläge, d.h. sehr mühselig, in ihre Ausgangslage wieder zurückgebracht werden. Dieser Nachteil besteht beim erfindungsgemäßen Spannkopf nicht, weil zum Lösen der Hülse lediglich die Expansionskeile freigegeben werden müssen, worauf sie radial nach innen fahren und hierbei selbsttätig aus ihrer verschwenkten Lage wieder in die gerade ausgerichtete Ausgangslage gelangen.

Diese und weitere Vorteile der Erfindung werden auch aus der nun folgenden Beispielsbeschreibung deutlich, die weitere wichtige Merkmale der Erfindung erläutert. Es zeigt:
Fig. - 1 eine teilweise geschnittene Ansicht eines erfindungsgemäßen Spannkopfs;
Fig. - 2 einen Querschnitt durch den Spannkopf mit einem Expansionskeil in seiner nicht gekippten und nur über das Betätigungselement ausgefahrenen Lage ( sog. 1. Stufe);
Fig. 3 - einen Teil-Querschnitt entsprechend Fig. 2, wobei der Expansionskeil zusätzlich gekippt ist.

Zunächst sei anhand von Fig. 1 der grundsätzliche Aufbau des erfindungsgemäßen Spannkopfes erläutert. Dieser besteht aus einem zylindrischen Tragkörper 6 mit einem Befestigungsflansch 2. Winkelig voneinander beabstandet sind mehrere, im allgemeinen drei oder vier oder noch mehr, Nuten im Tragkörper vorgesehen, die sich im wesentlichen über die gesamte Länge des Tragkörpers erstrecken, die im wesentlichen in axialer und in radialer Richtung des Tragkörpers verlaufen und die von außen frei zugänglich sind. In die Nuten sind Expansionskeile 3 eingesetzt. Die Expansionskeile haben an ihrer Innenseite zwei Stufen 4, die mit der Achse 5 des Spannkopfes bzw. des Tragkörpers einen Winkel einschließen. An den Stufen liegen Betätigungsflächen des Tragkörpers 6 an, die wie die Stufen 4 geneigt sind. Werden nun die Expansionskeile 3 in Richtung des Pfeiles 7a verschoben, so gleiten sie über die Betätigungsflächen auch radial nach außen und gelangen somit in ihre aktivierte Lage (erste Stufe).

Die Figuren zeigen auch, daß an den Außenseiten der Expansionskeile Spannlamellen 7 anliegen, deren Außenflächen gerändelt oder geriffelt sind und die die Anlagefläche zu der zu spannenden und zeichnerisch nicht dargestellten Hülse, verglichen mit der Außenfläche der Expansionskeile, beträchtlich vergrößern.

Die erwähnte Axialverschiebung der Expansionskeile nach außen, d.h. nach links in Fig. 1, wird über einen Anlageflansch 1 bzw. 8 bewirkt, an die sich die betreffende Rolle mit ihrer Hülse anlegt. Wird jetzt der Spannkopf in Gegenrichtung des Pfeiles 7a verfahren bzw. die Rolle in Richtung des Pfeiles 7a, so werden über einen weiteren Anlageflansch 9, der einstückig mit dem Anlageflansch 1 bzw.8 verbunden ist, die Expansionskeile radial verschoben, weil der Anlageflansch 9 stirnseitig an den Expansionskeilen 3 anliegt.

Die Spannlamellen 7 haben an ihren Außenflächen Ringnuten, in die Federelemente 10 eingelegt sind, so daß die Spannlamellen und mit ihnen die Expansionskeile wieder in die Ausgangslage zurückgebracht werden, sobald die Anlageflansche 1 bzw. 8 sowie 9 wieder ihre zeichnerisch dargestellte Ausgangslage (nicht gespannte Lage) einnehmen und dadurch die Keile 3 freigeben.

Demselben Zweck dienen auch Schenkelfedern, die mit Stiften 11 in den Expansionskeilen 3 befestigt sind. Die Schenkel 12 der Schenkelfedern sind so vorgespannt, daß sie die Expansionskeile in ihre radial innen liegende Ausgangslage zurückzuziehen suchen. Zu diesem Zweck stützen sich die Enden der Schenkel 12 auf entsprechende Flächen des Tragkörpers ab.

In Fig. 1 ist auch noch eine Feder 13 gezeigt, die die Teile in ihre zeichnerisch dargestellte Ausgangslage in axialer Richtung vorspannt.

Mit Hilfe der vorstehend an sich bekannten Bauelemente und Merkmale wird also der Spannkopf im Rahmen der erwähnten ersten Stufe gespannt, wobei er die auf ihn aufgeschobene Hülse selbst zentriert.

Die erfindungsgemäße, zweite Expansionsstufe wird anhand der Fig. 2 und 3 verdeutlicht. Diese zeigen, daß die Expansionskeile 3 nicht in Nuten mit zu einander parallelen Wänden angeordnet sind, sondern in Nuten, deren Wände einen Winkel miteinander einschließen derart, daß sich die Nuten nach außen öffnen. Bei gezeigten Ausführungsbeispiel verläuft die linke Wand 14 der Nut parallel zu einem der durch die Achse 5 gehenden Durchmesser 15 des Tragkörpers und die rechte Wand 16 schließt damit einen Winkel ein. Es kann aber auch die umgekehrte Anordnung getroffen werden derart, daß die rechte Wand 16 parallel zum Durchmesser 15 verläuft und die linke Wand 14 damit einen Winkel einschließt, oder es können auch beide Wände 14, 16 Winkel zum Durchmesser 15 bzw. zu einer Parallelen zu diesem Durchmesser einschließen.

Die Fig. 2 und 3 zeigen auch, daß die Nut vorzugsweise nicht symmetrisch zu dem Durchmesser 15 angeordnet ist, sondern seitlich dazu versetzt, und zwar aus den eingangs erläuterten Gründen.

Die Fig. 2 und 3 zeigen auch, daß die Expansionskeile 3 vorzugsweise einen quadratischen Querschnitt haben, wobei die unteren Kanten, mit denen die Keile auf dem Boden der Nuten aufstehen, vorzugsweise abgerundet sind.

In Fig. 2 sind die Keile 3 über den in Zusammenhang mit Fig. 1 beschriebenem Mechanismus (Expansion erster Stufe) in radialer Richtung ausgefahren. Tritt jetzt eine Kraft in tangentialer Richtung, d.h. in Richtung des Pfeiles 17 von Fig. 2 auf, die direkt über die Hülse oder über die betreffende Spannlamelle auf das obere Ende des Keils 3 einwirkt, so wird der Keil in der Ansicht der Fig. 2 und 3 im Uhrzeigersinn verschwenkt, und zwar um seine rechte untere Kante 18. Die jetzt erreichte Situation zeigt Fig. 3 und daraus ergibt sich auch, daß die linke obere Kante 19, die also der Kante 18 diagonal gegenüberliegt, um den Abstand A zusätzlich nach außen verschwenkt worden ist. Das in Fig. 3 schraffiert gezeigte Stück des Keils 13 im Bereich der Kante 19 ist also im Vergleich zu Fig. 2 zusätzlich nach außen verfahren und dies stellt die eingangs diskutierte zweite Expansionsstufe dar, die, wie erwähnt, nur bei Auftreten einer Tangentialkraft aktiviert wird. Der erwähnte Schwenkwinkel ist im übrigen in Fig. 3 bei Position 20 angedeutet.

Es ist somit ersichtlich, daß durch die erfindungsgemäße Ausbildung des Spannkopfes dieser selbsttätig nachspannt, weil die Expansionskeile bei ansteigendem Drehmoment kippen bzw. verschwenkt werden und so über ihre Diagonallinie eine zusätzliche Expansion des Spannelements erzeugen. Die durch das Drehmoment zusätzlich erzeugte Expansion kann nicht dazu führen, daß sich der Spannkopf in der Hülse festklemmt. Er löst sich problemlos, sobald der Axialdruck gelöst wird. Ein Verklemmen kann also nicht mehr auftreten, wie dies beim Stand der Technik bei mit Drehmoment aktivierten Spannköpfen der Fall ist. Der erfindungsgemäße, zweistufige Spannkopf spannt und zentriert die Hülsen vor, so daß beispielsweise ein Durchrutschen, wie es beim beschriebenen Stand der Technik auftritt, nicht vorkommen kann. Lediglich durch das Drehmoment aktivierte Spannköpfe müssen bei jegliche Aktivierung erst einmal durchrutschen, um überhaupt greifen zu können, weil anderenfalls kein Kraftschluß zustande kommt. Auch dies tritt bei der Erfindung nicht auf. Vielmehr wird der erfindungsgemäße Spannkopf durch die Axialkraft so aktiviert, daß er expandiert. Dabei wird die Hülse vorzentriert und mit einer definierten Kraft gespannt.

Die aufgebrachte Kraft bestimmt das zu erreichende Drehmoment. Wird nun dieses von der Zugspannung her erhöht (in einer der beiden Drehrichtungen), so kippen die vorzugsweisen asymmetrisch angeordneten Expansionskeile in den Keilnuten und drücken damit die aufgesetzten Lamellen zusätzlich gegen die Innenfläche der zu spannenden Hülse. Der Spannkopf rutscht in keinem Fall durch und kann sich auch nicht verklemmen.

Die vorstehend erläuterte erste Stufe des Spannvorgangs kann auch auf andere Art verwirklicht werden. Diesbezüglich ist es lediglich wichtig, daß die Expansionskeile in einer im wesentlichen radialen Richtung gesteuert aus ihren Nuten austreten bzw. wieder in sie eingefahren werden.

## Patentansprüche

1. Spannkopf zum Spannen einer mit einer Warenbahn bewickelten Hülse mit einem zylinderförmigen Tragkörper (6) mit mehreren über den Umfang des Tragkörpers winkelig verteilt angeordneten, von außen zugänglichen Nuten, die sich im wesentlichen in axialer und in radialer Richtung des Tragkörpers (6) über einen wesentlichen Teil der Länge des Tragkörpers (6) erstrecken und in die Expansionskeile (3) eingesetzt sind, an deren radial innen liegenden Flächen zur Achse (5) des Tragkörpers geneigte Stufen (4) vorgesehen sind, an denen entsprechend geneigte Betätigungsflächen anliegen derart, daß, ausgehend von einer nicht aktivierten Lage, bei einer axialen Verschiebung der Expansionskeile (3) relativ zum dem Tragkörper (6) die Expansionskeile (3) über den Umfang des Tragkörpers (6) nach außen verschoben werden und dadurch direkt oder indirekt die auf den betreffenden Spannkopf aufgeschobene Hülse an ihrem einen Ende spannen bzw. bei einer Relativverschiebung dieser Teile (3, 6) in entgegengesetzter Axialrichtung die Expansionskeile (3) über Federkraft (10, 11, 12) in ihren Nuten zurückfahren und dadurch die gespannte Hülse freigeben, vorzugsweise mit außen an den Expansionskeilen (3) anliegenden Spannlamellen (7), abermals vorzugsweise mit aufgerauhten Außenflächen der Spannlamellen (7) zur Anlage an der Innenseite der Hülse,
**dadurch gekennzeichnet,**
daß die Expansionskeile (3) in den Nuten mit seitlichem Spiel gehalten sind derart, daß bei Einwirken einer Kraft mit einer tangentialen Kraftkomponente (17) außen auf die Expansionskeile (3) diese in ihren Nuten verschwenkt werden derart, daß die Expansionskeile (3) weiter aus ihren Nuten vorstehen und dadurch eine zusätzliche Spannkraft auf die Hülse ausgeübt wird.

2. Spannkopf nach Anspruch 1,
**dadurch gekennzeichnet,**
daß die Seitenwände (14, 16) der Nuten einen sich nach außen öffnenden Winkel (20) einschließen.

3. Spannkopf nach Anspruch 1 oder 2,
**dadurch gekennzeichnet,**
daß eine der Wände (14) der Nuten im wesentlichen parallel zu einem der Durchmesser (15) des Tragkörpers (6) verläuft und die andere Wand (16) damit einen Winkel (20) einschließt.

4. Spannkopf nach Anspruch 1 oder 2,
**dadurch gekennzeichnet,**
daß beide Wände (14, 16) der Nuten Winkel (20) mit einem der Durchmesser (15) des Tragkörpers (2) einschließen.

5. Spannkopf nach Anspruch 1 oder 2,
**dadurch gekennzeichnet,**
daß die Seitenwände (14, 16) der Nuten zumindest über einen Teil ihrer radialen Höhe parallel zueinander verlaufen.

6. Spannkopf nach einem der Ansprüche 1 bis 5,
**dadurch gekennzeichnet,**
daß die Nuten seitlich eines durch den Tragkörper (6) gehenden gedachten Achskreuzes (15) angeordnet sind.

7. Spannkopf nach einem der Ansprüche 1 bis 6,
**dadurch gekennzeichnet,**
daß die Expansionskeile (3) im wesentlichen einen viereckigen Querschnitt haben.

8. Spannkopf nach Anspruch 7,
**dadurch gekennzeichnet,**
daß zumindest eine der unteren Kanten (18) der Expansionskeile (3) abgerundet ist.
